# EUROPÄISCHE PATENTSCHRIFT

(11) **EP 0 997 689 B1**
(45) Veröffentlichungstag und Bekanntmachung des Hinweises auf die Patenterteilung: **22.12.2004**
(21) Anmeldenummer: 99120255.7
(22) Anmeldetag: 11.10.1999
(51) Int. Cl.: F24C 15/04

(54) **Backofen mit Vollglasinnenscheibe**
Baking oven with an inner glass panel
Four de cuisson à panneau intérieur en verre

(30) Priorität: 29.10.1998 DE 19849989
(43) Veröffentlichungstag der Anmeldung: 03.05.2000
(73) Patentinhaber: BSH Bosch und Siemens Hausgeräte GmbH, 81739 München (DE)
(72) Erfinder: Kieslinger, Michael, 83365 Nussdorf (DE); Roch, Klemens, 83308 Trostberg (DE); Götzendorfer, Franz, 83278 Traunstein (DE)

(56) Entgegenhaltungen:
- EP-A- 0 857 918
- DE-B- 1 042 212

## Beschreibung

Die vorliegende Erfindung betrifft einen Backofen mit einer Backofenmuffel und einem deren frontseitige Öffnung umziehenden Muffelflansch mit einer Flanschdichtung, an welcher eine Innenscheibe einer im wesentlichen vertikal angeordneten Backofentür anliegt und die Backofenmuffel verschließt, welche Innenscheibe die gesamte Muffelöffnung bis über die Flanschdichtung hinaus abdeckt, und eine entsprechend ausgebildete Backofentür.

Ein derartiger Backofen ist bekannt aus der Druckschrift EP 0 831 278 A1, wobei die Gerätetür aus mehreren Scheiben sowie mindestens einem Rahmen besteht, welcher die Scheiben zu einer Einheit zusammenhält. Die Gerätetür mit allen Scheiben und dem Rahmen ist flächenbündig vor der Backofenmuffel angeordnet, wobei die Innenscheibe die gesamte Öffnung der Backofenmuffel bis über die Dichtung hinaus abdeckt. Dadurch ist eine Tür für einen Backofen, insbesondere mit einer Einrichtung zur pyrolytischen Selbstreinigung, geschaffen, welche geringere Temperaturen an der Außenscheibe und keine Wärmebrücken in den Randbereichen der Tür aufweist. Zudem wird der nutzfähige Innenraum der Backofenmuffel nicht verkleinert. Insbesondere ist die Innenscheibe durch eine Glaskeramikscheibe gebildet, die sich durch einen besonders kleinen Wärmeausdehnungskoeffizienten auszeichnet.

Weiter ist aus der Druckschrift DE-AS 1042212 eine Doppeltür eines Backofens mit einer Innentür und einer Außentür bekannt. Die Innentür enthält den durchsichtigen Körper aus Glas oder einem anderen temperaturbeständigen durchsichtigen Material.

Aufgabe der vorliegenden Erfindung ist es, eine Backofen nach dem Oberbegriff des Patentanspruches 1 derart weiterzubilden, dass mit einfachen Mitteln ein Aufdrücken der Backofentür bei höheren Betriebstemperaturen verhindert ist.

Erfindungsgemäß ist dies bei einem Backofen nach dem Oberbegriff des Patentanspruches 1 dadurch erreicht, dass die Innenscheibe der Backofentür derart schalenförmig von der Muffel weg nach aussen gewölbt ist, dass der horizontale Abstand der Innenscheibe von der durch den Muffelflansch aufgespannten vertikalen Ebene im Zentralbereich der Innenscheibe größer ist als in deren Peripherbereich. Im Betrieb des Backofens sind die an der Innenscheibe zu messenden Temperaturen im Zentralbereich wesentlich höher als im äußeren Bereich bzw. dem Peripherbereich. Dadurch ist ein großer Temperaturgradient in der Innenscheibe vom Zentralbereich zum Peripherbereich hin verursacht. Aufgrund der erfindungsgemäßen Wölbung der Innenscheibe und insbesondere deren räumlicher Orientierung wölbt sich die Innenscheibe infolge des vorhandenen Temperaturgradienten lediglich im Zentralbereich weiter von der Muffelöffnungsebene weg. Im Peripherbereich bleibt die Innenscheibe am Muffelflansch bzw. an der Dichtung im wesentlichen unverändert anliegend. Falls in Abweichung von der erfindungsgemäßen Lehre eine Backofentür verwendet wird, die geringfügig in die andere Richtung, also in den Garraum hinein, gewölbt ist, so daß ihr Abstand von der Ofenmuffelebene im Zentralbereich kleiner ist als im Peripherbereich, dann wird infolge des Temperaturgradienten die Backofentür weiter in die Öffnung der Backofenmuffel hineingewölbt. Dies führt dazu, daß die Innenscheibe nachteiligerweise im unteren Muffelbereich von der Muffel bzw. der Dichtung weggedrückt wird. Dies hat insbesondere bei einer an sich bekannten Backofendrehtür zur Folge, daß sich ein größerer Türspalt im oberen Bereich der Türdichtung bzw. des Muffelflansches ergibt. Infolge dieses Türaufdrückens und dem daraus resultierenden Türspalt entweicht insbesondere Wärme aus der Backofenmuffel. Um dieses Türaufdrücken beim Stand der Technik zu vermeiden, wird beispielsweise die Dichtung im unteren Bereich ausgeschnitten. Eine andere Möglichkeit besteht darin, die Backofentür aus der Vertikalen geringfügig geneigt vor der Muffelöffnung zu montieren. Dabei wird die Backofentür unter einem geringen Winkel angestellt montiert bzw. im unteren Bereich der Dichtung bzw. des Muffelflansches weiter von dieser beabstandet montiert als im oberen Bereich. Die sich dabei ergebende geneigte Türanordnung ist jedoch optisch wenig ansprechend. Erfindungsgemäß ist hingegen eine gering ausgeprägte Türanstellung möglich und auch das Zurückschneiden von Dichtungen im unteren Bereich der Muffel kann entfallen.

Um trotz unvermeidlicher Montage und Fertigungstoleranzen eine definierte Wölbungsrichtung der Innenscheibe bereitstellen zu können, beträgt die maximale Wölbung der Innenscheibe im Zentralbereich bei Raumtemperatur etwa 5 bis 15/10 mm.

Gemäß einer bevorzugten Ausführungsform wird die Innenscheibe bereits schalenförmig gewölbt gefertigt und zur Türmontage angeliefert. Die Herstellung derartig gewölbter Scheiben ist kaum mit Mehraufwand verbunden. Außerdem ist die Montage der a priori gewölbten Innenscheibe an der Backofentür besonders einfach.

Vorteilhafter Weise ist die Innenscheibe zur Ausbildung der schalenförmigen Wölbung auf ein Trägerelement der Backofentür gespannt. Durch das Spannen der Innenscheibe in eine definierte Richtung ist auch bei beliebigen ebenen bzw. undefiniert gewölbten Innenscheiben die erfindungsgemäß orientierte Wölbung der Scheibe vom Garraum weg erreichbar. Dabei ist die durch das Spannen der Scheibe erzielbare schalenförmige Wölbung montagetechnisch auf etwa 1 mm begrenzt. Da das Ausmaß der durch das Spannen eingestellten Wölbung der Scheibe direkt mit den in die Scheibe eingeleiteten Kräften zusammenhängt, ist es zu deren montagetechnisch günstigen Begrenzung besonders vorteilhaft, wenn bereits definiert vorgewölbt gefertigte Innenscheiben zusätzlich gespannt werden. Bei der Kombination der Verwendung einer definiert vorgewölbten Innenscheibe und deren zusätzlichem Spannen auf das Trägerelement sind also zum einen die Spannkräfte reduziert und zum anderen ist sichergestellt, daß bei einem temperaturbedingten Verlust der Vorwölbung der Scheibe ausreichend Vorspannung in der Innenscheibe vorhanden ist.

Fertigungs- und montagetechnisch besonders einfach ist es, wenn zwischen der Innenscheibe und einem vorzugsweise rahmenförmigen Trägerelement der Backofentür zu deren Beabstandung Abstandselemente angeordnet sind, wobei die Innenscheibe mittels an ihm gehalterter Befestigungselemente an das Trägerelement gespannt ist und die Abstandselemente außerhalb des durch die Befestigungselemente aufgespannten bzw. begrenzten Flächenbereiches zwischen der Innenscheibe und dem Rahmen angeordnet sind. Dabei sind die erforderlichen Kräfte und die Durchwölbungen der Innenscheibe abhängig von der Art und Höhe der Abstandselemente sowie den Abständen der Abstandselemente zu den Befestigungselementen. Die Spannkräfte sind insbesondere auch durch die Stabilität des rahmenförmigen Trägerelementes und der Anhaftung der Befestigungselemente an der Innenscheibe begrenzt. Um das Spannen der Innenscheibe auf das Trägerelement beschädigungsfrei und möglichst luftdicht realisieren zu können, dient vorteilhafter Weise eine im wesentlichen rahmenförmige Zwischendichtung der Backofentür als Abstandselement. Wenn die Spannkräfte ausreichend niedrig gewählt sind und die Betriebstemperaturen auf höchstens etwa 300°C begrenzt sind, können die Befestigungselemente durch Klebung an der Innenscheibe gehaltert sein. Die Halterung der Innenscheibe an dem Türrahmen ist dann für einen Betrachter vorteilhafterweise unsichtbar realisiert. Um die Temperaturbelastung der Klebeverbindung möglichst gering zu halten, sind diese ausschließlich im seitlichen und unteren Bereich der Innenscheibe der Backofentür vorgesehen. Auf Klebeverbindungen im oberen, mittleren Bereich der Scheibe ist wegen der dort herrschenden hohen Temperaturen bewußt verzichtet.

Alternativ kann die Innenscheibe auch entsprechend beispielsweise der Offenbarung der Druckschrift US 4,638,788 sichtbar mit dem Türrahmen verschraubt sein.

Zur weiteren Reduzierung der Temperaturen der Innenscheibe und des damit verbundenen Temperaturgradienten weist die Innenscheibe auf der der Backofenmuffel zugewandten Seite eine Wärmereflexionsbeschichtung auf.

Erfindungsgemäß kann auf leisten- oder rahmenförmige Halterungselemente verzichtet werden, die die der Backofenmuffel zugewandten Innenseite der Innenscheibe aus Stabililtätsgründen übergreifen. Dadurch ist eine besonders reinigungsfreundliche und optisch ansprechende Gestaltung der Innenseite der Backofentür als Vollglasinnentür möglich.

## Patentansprüche

1. Backofen (1) mit einer Backofenmuffel und einem deren frontseitige Öffnung umziehenden Muffelflansch (3) mit einer Flanschdichtung (5), an welcher eine Innenscheibe einer im wesentlichen vertikal angeordneten Backofentür (7) anliegt und die Backofenmuffel verschließt, welche Innenscheibe (3) die gesamte Muffelöffnung bis über die Flanschdichtung (5) hinaus abdeckt, **dadurch gekennzeichnet, dass** die Innenscheibe (13) der Backofentür (7) derart schalenförmig von der Muffel weg nach aussen gewölbt ist, dass der Abstand der Innenscheibe (13) von der durch den Muffelflansch (3) aufgespannten Ebene (19) im Zentralbereich der Innenscheibe größer ist als in deren Peripherbereich, und dass die Innenscheibe (13) zur Ausbildung der schalenförmigen Wölbung auf ein Trägerelement (9) der Backofentür (7) gespannt ist.

2. Backofen nach Anspruch 1, **dadurch gekennzeichnet, dass** die maximale Wölbung (Wmax) der Innenscheibe (13) in deren Zentralbereich bei Raumtemperatur etwa 5 - 15/10 mm beträgt.

3. Backofen nach Anspruch 1 oder 2, **dadurch gekennzeichnet, dass** die Innenscheibe (13) als schalenförmig gewölbte Scheibe hergestellt ist.

4. Backofen nach einem der vorhergehenden Ansprüche, **dadurch gekennzeichnet, dass** zwischen der Innenscheibe (13) und einem vorzugsweise rahmenförmigen Trägerelement (9) der Backofentür (7) zu deren Beabstandung Abstandselemente (31) angeordnet sind, dass die Innenscheibe (13) mittels an ihr gehalterter Befestigungselemente (33) an das Trägerelement (9) gespannt ist, und dass die Abstandselemente (31) außerhalb des durch die Befestigungselemente (33) begrenzten Flächenbereichs zwischen der Innenscheibe (13) und dem Rahmen (9) angeordnet sind.

5. Backofen nach Anspruch 4, **dadurch gekennzeichnet, dass** eine im wesentlichen rahmenförmige Zwischendichtung (31) der Backofentür (7) als Abstandselement dient.

6. Backofen nach Anspruch 4 oder 5, **dadurch gekennzeichnet, dass** die Befestigungselemente (33) durch Klebung an der Innenscheibe (13) gehaltert sind.

7. Backofen nach Anspruch 6, **dadurch gekennzeichnet, dass** die Klebeverbindungen ausschließlich im seitlichen und unteren Bereich der Innenscheibe (13) der Backofentür (7) vorgesehen sind.

8. Backofen nach einem der vorhergehenden Ansprüche, **dadurch gekennzeichnet, dass** auf der der Backofenmuffel (1) zugewandten Seite der Innenscheibe (13) eine Wärmereflexionsbeschichtung (14) vorgesehen ist.

9. Backofen nach einem der vorhergehenden Ansprüche, **dadurch gekennzeichnet, dass** Backofentür (7) frei von die Innenscheibe (13) an derer der Backofenmuffel (1) zugewandten Seite übergreifenden Halterungselementen ist.

## Claims

1. Baking oven (1) with a baking oven muffle and a muffle flange (3), which encircles the frontal opening thereof, with a flange seal (5), against which an inner pane of a substantially vertically arranged baking oven door (7) bears and closes the baking oven muffle, which inner plane (13) covers the entire muffle opening to beyond the flange seal (5), **characterised in that** the inner pane (13) of the baking oven door (7) is bowed in shell-shape outwardly away from the muffle in such a manner that the spacing of the inner pane (13) from the plane (19) spanned by the muffle flange (3) is greater in the central region of the inner pane than in the peripheral region thereof, and that the inner pane (13) is, for formation of the shell-shaped bowing, clamped to a carrier element (9) of the baking oven door (7).

2. Baking oven according to claim 1, **characterised in that** the maximum bowing (Wmax) of the inner pane (13) mounts to approximately 5 - 15/10 millimetres in the central region thereof at room temperature.

3. Baking oven according to claim 1 or 2, **characterised in that** the inner pane (13) is formed as a pane bowed in shell shape.

4. Baking oven according to one of the preceding claims, **characterised in that** spacing elements (31) are arranged between the inner pane (13) and a preferably frame-shaped carrier element (9) of the baking oven door (7) at a spacing therefrom, that the inner pane (13) is clamped to the carrier element (9) by means of fastening elements (33) mounted at the pane and that the spacing elements (31) are arranged outside the surface region, which is bounded by the fastening elements (33), between the inner pane (13) and the frame (9).

5. Baking oven according to claim 4, **characterised in that** a substantially frame-shaped intermediate seal (31) of the baking oven door (7) serves as spacing element.

6. Baking oven according to claim 4 or 5, **characterised in that** the fastening elements (33) are mounted on the inner pane (13) by gluing.

7. Baking oven according to claim 6, **characterised in that** the glue connections are provided exclusively in the lateral and lower region of the inner pane (13) of the baking oven door (7).

8. Baking oven according to one of the preceding claims, **characterised in that** a heat reflection coating (14) is provided on the side of the inner pane (13) facing the baking oven muffle (1).

9. Baking oven according to one of the preceding claims, **characterised in that** the baking oven door (7) is free of mounting elements engaging over the inner pane (13) at the side thereof facing the baking oven muffle (1).

## Revendications

1. Four de cuisson (1 ) comprenant une moufle de four et une bride de moufle (3) entourant son ouverture côté avant avec un joint de bride (5), sur lequel s'appuie une vitre intérieure d'une porte de four (7) disposée sensiblement verticalement et ferme le moufle de four, laquelle vitre intérieure (3) recouvre l'ensemble de l'ouverture de moufle jusqu'au-delà du joint de bride (5), **caractérisé en ce que** la vitre intérieure (13) de la porte de four (7) est incurvée en forme de coquille depuis la moufle vers l'extérieur, **en ce que** la distance de la vitre intérieure (13) au plan (19) tendue par la bride de moufle (3) est supérieure dans la zone centrale de la vitre intérieure par rapport à sa zone périphérique, et **en ce que** la vitre intérieure (13) est tendue sur un élément support (9) de la porte de four (7) pour réaliser la courbure en forme de coquille.

2. Four de cuisson selon la revendication 1, **caractérisé en ce que** la courbure maximale (Wmax) de la vitre intérieure (13) est environ 5 - 15/10 mm dans sa zone centrale à la température ambiante.

3. Four de cuisson selon la revendication 1 ou 2, **caractérisé en ce que** la vitre intérieure (13) est fabriquée comme une vitre courbée en forme de coque.

4. Four de cuisson selon l'une quelconque des revendications précédentes, **caractérisé en ce que** des éléments écarteurs (31) sont disposés entre la vitre intérieure (13) et un élément support (9) de préférence en forme de cadre de la porte de four (7) pour leur espacement, **en ce que** la vitre intérieure (13) est tendue au moyen d'éléments de fixation (33) maintenus sur elle sur l'élément support (9), et **en ce que** les éléments écarteurs (31) sont disposés à l'extérieur de la zone de surface, délimitée par les éléments de fixation (33), entre la vitre intérieure (13) et la cadre (9).

5. Four de cuisson selon la revendication 4, **caractérisé en ce qu'**un joint intermédiaire (31) sensiblement en forme de cadre de la porte du four (7) sert d'élément écarteur.

6. Four de cuisson selon la revendication 4 ou 5, **caractérisé en ce que** les éléments de fixation (33) sont maintenus par collage sur la vitre intérieure (13).

7. Four de cuisson selon la revendication 6, **caractérisé en ce que** les assemblages collés sont prévus exclusivement dans la zone latérale et la zone inférieure de la vitre intérieure (13) de la porte de four (7).

8. Four de cuisson selon l'une quelconque des revendications précédentes, **caractérisé en ce qu'**un revêtement de réflexion de chaleur (14) est prévu sur le côté, tourné vers la moufle de cuisson (1), de la vitre intérieure (13).

9. Four de cuisson selon l'une quelconque des revendications précédentes, **caractérisé en ce que** la porte de four (7) est exempte d'éléments de maintien recouvrant la vitre intérieure (13) sur son côté tourné vers la moufle de four (1).
